# EUROPÄISCHE PATENTSCHRIFT

(11) **EP 2 122 427 B1**
(45) Veröffentlichungstag und Bekanntmachung des Hinweises auf die Patenterteilung: **14.11.2018**
(21) Anmeldenummer: 07818258.1
(22) Anmeldetag: 19.09.2007
(51) Int. Cl.: G05B 19/418, B05B 3/10, B05B 12/08, B05B 13/04, B05B 5/04, B05B 12/10

(54) **BETRIEBSVERFAHREN FÜR EINEN ZERSTÄUBER UND ENTSPRECHENDE BESCHICHTUNGSEINRICHTUNG**
OPERATING METHOD FOR A SPRAYER AND CORRESPONDING COATING DEVICE
MÉTHODE D'EXPLOITATION POUR UN PULVÉRISATEUR ET DISPOSITIF DE REVÊTEMENT CORRESPONDANT

(30) Priorität: 21.11.2006 DE 102006054786
(43) Veröffentlichungstag der Anmeldung: 25.11.2009
(73) Patentinhaber: Dürr Systems AG, 74321 Bietigheim-Bissingen (DE)
(72) Erfinder: WÖHR, Benjamin, 74363 Eibensbach (DE); NOLTE, Hans-Jürgen, 74354 Besigheim (DE); FISCHER, Andreas, 71636 Ludwigsburg (DE); MARQUARDT, Peter, 71711 Steinheim (DE); HERRE, Frank, 71739 OBERRIEXINGEN (DE); FREY, Marcus, 71263 Weil der Stadt (DE)
(74) Vertreter: Heusler, Wolfgang
(86) Internationale Anmeldenummer: PCT/EP2007/008165
(87) Internationale Veröffentlichungsnummer: WO 2008/061584

(56) Entgegenhaltungen:
- EP-A- 1 331 037
- DE-A1- 4 209 279
- DE-C1- 19 637 730
- GB-A- 2 118 740
- US-A- 5 324 547
- US-A- 5 689 415
- US-B1- 6 177 139

## Beschreibung

Die Erfindung betrifft ein Betriebsverfahren für einen Zerstäuber zur Beschichtung von Bauteilen, insbesondere von Kraftfahrzeugkarosserieteilen. Weiterhin betrifft die Erfindung eine entsprechende Beschichtungseinrichtung.

Aus EP 1 331 037 A2 ist ein Rotationszerstäuber bekannt, der mittels eines rotierenden Glockentellers einen Sprühstrahl eines Beschichtungsmittels abgibt. Zur Formung des von dem Glockenteller abgegebenen Sprühstrahls weist dieser Rotationszerstäuber eine Vielzahl von Lenkluftdüsen auf, die in zwei konzentrischen Ringen um den Glockenteller herum angeordnet sind und eine Lenkluftströmung im Wesentlichen axial von hinten auf den Sprühstrahl abgeben, wodurch die Sprühstrahlbreite eingestellt werden kann.

Bei einer Innenlackierung wird dann aufgrund der beengten Raumverhältnisse eine kleine Sprühstrahlbreite eingestellt, indem über die Lenkluftdüsen ein großer Lenkluftstrom abgegeben wird, der den Sprühstrahl von außen zusammendrückt.

Bei einer Außenlackierung wird dagegen vorzugsweise ein breiter Sprühstrahl eingestellt, um schnell und effizient große Bauteilflächen lackieren zu können. Hierzu wird allenfalls ein kleiner Lenkluftstrom abgegeben, so dass der Sprühstrahl nur in geringem Maße zusammengedrückt wird.

Bei dem bekannten Rotationszerstäuber werden also verschiedene Werte für den Lenkluftstrom eingestellt, um wahlweise einen schmalen Sprühstrahl oder einen breiten Sprühstrahl zu erzielen.

Nachteilig an dem vorstehend beschriebenen Verfahren zur Einstellung des Lenkluftstroms ist die Tatsache, dass der Zusammenhang zwischen einem bestimmten Lenkluftstrom und der resultierenden Sprühstrahlbreite im Betrieb des Rotationszerstäubers Schwankungen unterliegt, was eine genaue Einstellung der Sprühstrahlbreite erschwert.

Aus US 6 534 127 B2 ist eine Lenkluftsteuerung bekannt, bei der die Temperatur und die Feuchtigkeit der abgegebenen Lenkluft gesteuert werden. Die Sprühstrahlbreite ist hierbei jedoch ebenfalls abhängig von den aktuellen Betriebsbedingungen des Rotationszerstäubers, da der Zusammenhang zwischen dem Lenkluftmengenstrom und der resultierenden Sprühstrahlbreite in Abhängigkeit von den aktuellen Betriebsbedingungen schwankt.

Aus US 2002/0122892 A1 ist eine Lenkluftsteuerung bekannt, bei der die Geschwindigkeit des Lenkluftstroms beeinflusst wird, um ein sogenanntes Kontrollverhältnis konstant zu halten, wobei es sich um das Verhältnis zwischen dem Produkt aus Drehzahl und Lenkluftvolumen einerseits und Beschichtungsmittelmengenstrom andererseits handelt. Die Steuerung verfolgt hierbei also ein anderes Steuerungsziel und verhindert nicht, dass die Sprühstrahlbreite in Abhängigkeit von den aktuellen Betriebsbedingungen schwankt.

Schließlich offenbart DE 199 38 093 A1 eine Regelung, die den Lenkluftmengenstrom als Regelgröße auf einen vorgegebenen Sollwert regelt, wobei der Sollwert entsprechend der gewünschten Sprühstrahlbreite variiert werden kann. Auch hierbei tritt jedoch das Problem auf, dass der Zusammenhang zwischen dem Lenkluftmengenstrom und der resultierenden Sprühstrahlbreite in Abhängigkeit von den aktuellen Betriebsbedingungen des Rotationszerstäubers schwankt.

Zum allgemeinen technischen Hintergrund ist noch hinzuweisen auf US 5 324 547 A, DE 42 09 279 A1, US 6 177 139 B1, GB 2 118 740 A, US 5 689 415 A und DE 196 37 730 C1. Diese Druckschriften offenbaren jedoch fernliegende Lackieranlagen.

Der Erfindung liegt deshalb die Aufgabe zugrunde, den vorstehend beschriebenen bekannten Rotationszerstäuber und das zugehörige Betriebsverfahren entsprechend zu verbessern.

Diese Aufgabe wird durch ein Betriebsverfahren bzw. eine Beschichtungseinrichtung gemäß den nebengeordneten Ansprüchen gelöst.

Die Erfindung beruht auf der technischen Erkenntnis, dass die Sprühstrahlbreite nicht nur von dem Lenkluftstrom anhängt, sondern auch von der kinetischen Energie der einzelnen Lacktröpfchen in dem applizierten Sprühstrahl. So erfordern individuelle Beschichtungsmittelparameter (z.B. Lackviskosität, Lackoberflächenspannung) individuell angepasst Zerstäuberparameter (z.B. Drehzahl des Glockentellers), um die individuell erforderlichen Tropfenspektren für einen optimalen Lackauftrag zu erreichen. Diese Anpassung der Zerstäuberparameter (z.B. Drehzahl des Glockentellers) an die aktuellen Beschichtungsmittelparameter (z.B. Lackviskosität) führt jedoch zu entsprechend individuell unterschiedlichen kinetischen Energien der Beschichtungsmitteltröpfchen, was in der Folge eine entsprechende Anpassung des Lenkluftstroms erforderlich macht, um die gewünschte Sprühstrahlbreite zu erzielen.

Die Erfindung sieht deshalb vor, dass im Betrieb des Zerstäubers mindestens ein Applikationsparameter ermittelt wird, der eine Eigenschaft (z.B. Viskosität, Oberflächenspannung) des applizierten Beschichtungsmittels oder eine Betriebsgröße (z.B. Drehzahl) des Zerstäubers wiedergibt und einen Einfluss auf den applizierten Sprühstrahl hat, insbesondere auf die kinetische Energie der abgesprühten Beschichtungsmitteltröpfchen.

In einer ersten Variante der Erfindung wird dann in Abhängigkeit von diesem Applikationsparameter der Lenkluftstrom beeinflusst, um die gewünschte Form bzw. Breite des applizierten Sprühstrahls einzustellen. Die Berücksichtigung des Applikationsparameters bei der Beeinflussung des Lenkluftstroms bietet den Vorteil, dass die unterschiedlichen kinetischen Energien der applizierten Lacktröpfchen berücksichtigt werden können, wodurch sich die gewünschte Sprühstrahlbreite genauer einstellen lässt als bei dem eingangs beschriebenen herkömmlichen Rotationszerstäuber.

Die Erfindung sieht also vorzugsweise eine Steuerung der Sprühstrahlbreite vor, d.h. ohne eine Messung und Rückkopplung der Sprühstrahlbreite als der zu steuernden Größe. Hierbei ist die Sprühstrahlbreite die zu steuernde Größe (Steuergröße), die in Abhängigkeit von dem variablen Applikationsparameter (z.B. Lackviskosität, Lacktemperatur, Zerstäuberdrehzahl, etc.) als Störgröße gesteuert wird. Zur Steuerung der Sprühstrahlbreite auf den vorgegebenen Soll-Wert wird der Lenkluftstrom als Stellgröße in Abhängigkeit von dem variablen Applikationsparameter eingestellt. Das Ziel der Steuerung besteht hierbei darin, die Sprühstrahlbreite unabhängig von Schwankungen des Applikationsparameters auf einen vorgegebenen Soll-Wert einzustellen.

In einer anderen Variante der Erfindung wird dagegen nicht die Sprühstrahlbreite gesteuert, sondern es werden Schwankungen der Sprühstrahlbreite kompensiert, indem der Bahnabstand und/oder die Lackiergeschwindigkeit (Ziehgeschwindigkeit) zwischen den benachbarten Beschichtungsmittelbahnen entsprechend angepasst wird. Der im Rahmen der Erfindung verwendete Begriff der Lackiergeschwindigkeit stellt vorzugsweise auf die Vorschubgeschwindigkeit des Applikationsgeräts beim Lackieren ab.

Falls beispielsweise die Sprühstrahlbreite aufgrund von Schwankungen der Applikationsparameter (z.B. Lackviskosität, Lacktemperatur, Zerstäuberdrehzahl, etc.) abnimmt, so wird der Bahnabstand entsprechend verringert, damit die gewünschte Bahnüberlappung erhalten bleibt.

Falls dagegen die Sprühstrahlbreite aufgrund von Schwankungen der Applikationsparameter (z.B. Lackviskosität, Lacktemperatur, Zerstäuberdrehzahl, etc.) zunimmt, so wird der Bahnabstand entsprechend vergrößert, um die gewünschte Bahnüberlappung zu erhalten.

Die Erfindung sieht deshalb in dieser Variante der Erfindung vor, dass die Bahnüberlappung zwischen den benachbarten Beschichtungsmittelbahnen auf eine vorgegebene, gewünschte Bahnüberlappung gesteuert wird, indem der Bahnabstand in Abhängigkeit von dem variablen Applikationsparameter (z.B. Lackviskosität, Lacktemperatur, Zerstäuberdrehzahl, etc.) entsprechend eingestellt wird.

Die beiden vorstehend beschriebenen Varianten der Erfindung (Steuerung der Sprühstrahlbreite bzw. Steuerung der Bahnüberlappung) können im Rahmen der Erfindung auch miteinander kombiniert werden.

Gemeinsam ist den beiden Varianten der Erfindung die technische Lehre, dass Schwankungen der Applikationsparameter kompensiert werden und zwar durch eine Anpassung der Sprühstrahlbreite oder durch eine Anpassung des Bahnabstands.

Bei der Steuerung der Bahnüberlappung kann ferner die Schichtdicke gesteuert werden, indem die Lackiergeschwindigkeit (d.h. die Vorschubgeschwindigkeit des Zerstäubers in Bahnrichtung) eingestellt wird. Die Steuerung der Schichtdicke kann im Rahmen der Erfindung ebenfalls in Abhängigkeit von dem variablen Applikationsparameter erfolgen.

Der im Rahmen der Erfindung verwendete Begriff eines Applikationsparameters umfasst also alle Größen, die im Beschichtungsbetrieb einen Einfluss auf den Sprühstrahl haben, insbesondere auf die kinetische Energie der abgesprühten Beschichtungsmitteltröpfchen oder die Sprühstrahlform. Darüber hinaus ist dieser Begriff nicht auf eine einzelne Größen beschränkt, sondern umfasst auch mehreren verschiedene Größen. So kann die Steuerung der Sprühstrahlbreite bzw. der Bahnüberlappung auch in Abhängigkeit von mehreren verschiedenen Applikationsparametern erfolgen.

Weiterhin ist unter einem Lenkluftstrom im Rahmen der Erfindung die Menge der abgegebenen Lenkluft pro Zeiteinheit zu verstehen, also im physikalischen Sinne der Volumenstrom oder der Massenstrom der abgegebenen Lenkluft.

Vorzugsweise sieht die Erfindung vor, dass nicht nur ein einziger Lenkluftstrom abgegeben wird, sondern - wie bei der eingangs erwähnten Patentanmeldung EP 1 331 037 A2 - mindestens ein zusätzlicher Lenkluftstrom. Der Applikationsparameter (z.B. Lackviskosität, Glockentellerdrehzahl) wird dann vorzugsweise zur Beeinflussung sämtlicher Lenkluftströme herangezogen.

Hierbei werden die einzelnen Lenkluftströme vorzugsweise in unterschiedliche Richtungen abgegeben, was an sich aus der bereits eingangs zitierten Patentanmeldung EP 1 331 037 A2 bekannt ist. Dabei überlagern sich vorzugsweise die einzelnen Lenkluftströme zu einer resultierenden Lenkluftströmung, deren Richtung von den einzelnen Lenkluftströmen abhängt. Durch eine individuelle Einstellung der einzelnen überlagerten Lenkluftströme lässt sich deshalb im Rahmen der Erfindung die Richtung der resultierenden Lenkluftströmung beeinflussen. Vorzugsweise erfolgt die Beeinflussung der Richtung der resultierenden Lenkluftströmung hierbei in Abhängigkeit von dem vorstehend erwähnten Applikationsparameter (z.B. Viskosität des Beschichtungsmittels, Drehzahl des Zerstäubers). Die Erfindung ermöglicht also eine variable Richtungsorientierung der resultierenden Lenkluftströmung zur erweiterten und flexiblen Parametrierung des Zerstäubers, um einen wirtschaftlichen Lackauftrag für verschiedenste Anforderungen mit optimaler Schichtstärke (Auftragswirkungsgrad), Schichtverteilung und Qualität zu erreichen.

Es wurde bereits vorstehend erwähnt, dass es sich bei dem zur Beeinflussung des Lenkluftstroms herangezogenen Applikationsparameter um die Viskosität des applizierten Beschichtungsmittels oder die Drehzahl des Zerstäubers handeln kann. Die Erfindung ist jedoch hinsichtlich des interessierenden Applikationsparameters nicht auf diese beiden Parameter beschränkt, sondern auch mit anderen Parametern realisierbar. Beispielsweise kann es sich bei dem Applikationsparameter um die Oberflächenspannung des applizierten Beschichtungsmittels, die elektrische Spannung einer elektrostatischen Aufladung des Beschichtungsmittels, die Temperatur des applizierten Beschichtungsmittels, die Umgebungstemperatur, den Beschichtungsmittelstrom und/oder den Typ des applizierten Beschichtungsmittels handeln. Darüber hinaus besteht im Rahmen der Erfindung die Möglichkeit, dass mehrere der vorstehend genannten Applikationsparameters gemeinsam ausgewertet werden und gemeinsam den Lenkluftstrom beeinflussen.

Die einzelnen Lenkluftströme können im Rahmen der Erfindung wahlweise von einer gemeinsamen Luftversorgung oder von jeweils eigenen Luftversorgungen mit Lenkluft gespeist werden. Vorteilhaft an einer Speisung der einzelnen Lenkluftströme durch jeweils eigene Luftversorgungen ist jedoch die Tatsache, dass die einzelnen Lenkluftströme flexibel und unabhängig voneinander eingestellt werden können.

Weiterhin ist zu erwähnen, dass die Lenkluftstrombeeinflussung im Rahmen der Erfindung vorzugsweise automatisch erfolgt, so dass kein Benutzereingriff erforderlich ist, um den Einfluss des variierenden Applikationsparameters bei der Einstellung der Sprühstrahlbreite zu kompensieren.

Ferner ist zu erwähnen, dass es sich bei den Beschichtungsmittel im Rahmen der Erfindung wahlweise um Pulverlack oder Nasslack (Lösemittellack oder Wasserlack) handeln kann. Die Erfindung ist also hinsichtlich des zu applizierenden Beschichtungsmittels nicht auf bestimmte Beschichtungsmitteltypen beschränkt.

Weiterhin ist zu erwähnen, dass die Erfindung nicht nur auf das vorstehend beschriebene Betriebsverfahren beschränkt ist, sondern auch eine entsprechende Beschichtungseinrichtung umfasst, wie sich bereits aus der vorstehenden Beschreibung ergibt. Die Beeinflussung des Lenkluftstroms erfolgt hierbei durch eine Steuereinrichtung, die beispielsweise ein Lenkluftventil ansteuert, um den Applikationsparameter (z.B. Lackviskosität, Glockentellerdrehzahl) bei der Beeinflussung des Lenkluftstroms zu berücksichtigen.

Bei zwei getrennten Lenkluftströmen beeinflusst die Steuereinrichtung vorzugsweise beide Lenkluftströme, wobei die Beeinflussung der einzelnen Lenkluftströme unabhängig voneinander erfolgen kann.

In einem Ausführungsbeispiel der Erfindung ist eine Lenkluftdüsenanordnung vorgesehen, die jeweils mehrere konzentrisch angeordnete Düsenöffnungen aufweißt, was an sich aus dem Stand der Technik bekannt ist. Die einzelnen Lenkluftströme können hierbei jeweils durch einen eigenen Kranz von Lenkluftdüsen abgegeben werden, wobei die einzelnen Lenkluftdüsenkränze vorzugsweise konzentrisch zueinander angeordnet sind.

Hierbei besteht die Möglichkeit, dass die einzelnen Lenkluftdüsenkränze einen unterschiedlichen Durchmesser aufweisen. Ein Lenkluftstrom kann dann aus den außen liegenden Lenkluftdüsen abgegeben werden, während ein anderer Lenkluftstrom aus den innen liegenden Lenkluftdüsen abgegeben wird.

Alternativ besteht jedoch auch die Möglichkeit, dass die einzelnen Lenkluftdüsenkränze im Wesentlichen den gleichen Durchmesser aufweisen, so dass über den Umfang verteilt abwechselnd Düsenöffnungen der ersten Lenkluftdüsenanordnung und der zweiten Lenkluftdüsenanordnung angeordnet sind. Die Düsenöffnungen der beiden Lenkluftdüsenanordnungen können hierbei jeweils paarweise zusammengefasst sein, so dass über den Umfang verteilt zahlreiche Paare von Lenkluftdüsen angeordnet sind, wobei jedes dieser Paare für jeden Lenkluftstrom jeweils eine Lenkluftdüse aufweist.

Weiterhin besteht hierbei die Möglichkeit, dass die einzelnen Düsenöffnungen einen Drall in Umfangsrichtung aufweisen und zwar wahlweise in Drehrichtung oder entgegen der Drehrichtung des Glockentellers. Beispielsweise können auch die Düsenöffnungen der einen Lenkluftdüsenanordnung einen Drall in Umfangsrichtung aufweisen, während die Düsenöffnungen der anderen Lenkluftdüsenanordnung keinen Drall in Umfangsrichtung aufweisen. Hierbei können die mit einem Drall in Umfangsrichtung versehenen Düsenöffnungen einen Drallwinkel zwischen 30° und 75° aufweisen, wobei sich ein Drallwinkel von 45° als vorteilhaft erwiesen hat.

Schließlich ist zu erwähnen, dass im Rahmen der Erfindung auch drei oder mehr Lenkluftströme abgegeben werden können, um den Sprühstrahl zu formen. Der zusätzliche dritte Lenkluftstrom kann dabei in gleicher Weise beeinflusst werden, wie die beiden vorstehend beschriebenen Lenkluftströme. Darüber hinaus können die einzelnen Lenkluftströme auch als Freihalteluft eingesetzt werden, um den Glockenteller von Verschmutzungen frei zu halten. Ferner besteht auch die Möglichkeit, dass die einzelnen Lenkluftströme erwärmt oder in sonstiger Weiser klimatisiert werden, was an sich aus dem Stand der Technik bekannt ist.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine aufgeschnittene Perspektivansicht eines Rotationszerstäubers mit zwei Lenklüften,
- Figur 2: ein weiteres Ausführungsbeispiel eines Rotationszerstäubers mit zwei Lenklüften,
- Figur 3A: eine Frontansicht eines Lenkluftrings mit zwei Lenkluftdüsenkränzen,
- Figur 3B: eine Querschnittsansicht des Lenkluftrings aus Figur 3A,
- Figur 4: eine Frontansicht eines alternativen Ausführungsbeispiels eines Lenkluftrings zur Verwendung im Rahmen der Erfindung,
- Figur 5: eine schematische Seitenansicht eines Rotationszerstäubers mit zwei Lenklüften,
- Figur 6: ein vereinfachtes Bild einer erfindungsgemäßen Beschichtungseinrichtung, sowie
- Figuren 7A, 7B: eine vereinfachte Darstellung von Lackierbahnen auf den Bauteilen.

Die Querschnittsansicht in Figur 1 zeigt einen Rotationszerstäuber 1 zur Applikation von Nasslack, wie beispielsweise Lösemittellack oder Wasserlack.

Als Applikationselement weist der Rotationszerstäuber 1 einen Glockenteller 2 auf, der im Betrieb mit großer Geschwindigkeit rotiert und an einer ringförmig umlaufenden Absprühkante 3 einen Sprühstrahl 4 abgibt.

Der zu applizierende Nasslack wird hierbei durch ein Farbrohr 5 zugeführt und trifft dann zunächst in dem Glockenteller 2 auf eine mit dem Glockenteller 2 rotierende Umlenkscheibe 6 mit einer Durchgangsbohrung 7, wobei die Umlenkscheibe 6 den axial auftreffenden Lackstrom in zwei Teilströme 8, 9 aufteilt.

Der Teilstrom 8 wird von der Umlenkscheibe 6 in radialer Richtung seitlich abgelenkt und strömt aufgrund der im Betrieb auftretenden Zentrifugalkraft entlang einer innenliegenden Überstromfläche nach außen zu der Absprühkante 3, wo der Lack dann schließlich im Form des Sprühstrahls 4 abgegeben wird.

Der Teilstrom 9 tritt dagegen axial durch die Durchgangsbohrung 7 in der Umlenkscheibe 6 hindurch und strömt dann auf der Stirnfläche der Umlenkscheibe 6 aufgrund der Zentrifugalkraft in radialer Richtung nach außen, so dass auch die Stirnfläche der Umlenkscheibe 6 im Betrieb permanent von Lack überströmt wird.

Weiterhin weist der Rotationszerstäuber 1 einen Lenkluftring 10 auf, über den zwei Lenkluftströme 11, 12 nach vorne abgegeben werden, um den Sprühstrahl 4 zu formen.

Zur Abgabe des äußeren Lenkluftstroms 12 weist der Lenkluftring 10 einen Kranz von Lenkluftdüsen 13 auf, die über den Umfang des Lenkluftrings 10 verteilt in einem vorgegebenen Radius zu der Drehachse des Glockentellers 2 angeordnet sind.

Die Abgabe des inneren Lenkluftstroms 11 erfolgt ebenfalls durch einen Kranz von Lenkluftdüsen 14, die in dem Lenkluftring 11 in einem vorgegebenen Radius bezüglich der Drehachse des Glockentellers 2 angeordnet sind.

Die Lenkluftdüsen 13 geben den Lenkluftstrom 12 leicht schräg nach vorne außen ab, wobei der Lenkluftstrom 12 mit der Drehachse des Glockentellers 2 einen Winkel von ungefähr 15° einschließt.

Der Lenkluftstrom 11 wird dagegen von den Lenkluftdüsen 14 nahezu koaxial zu der Drehachse des Glockentellers 2 abgegeben.

Die beiden Lenkluftströme 11, 12 überlagern sich dann im Betrieb des Rotationszerstäubers 1 zu einer resultierenden Lenkluftströmung mit einer bestimmten Strömungsgeschwindigkeit und einer bestimmten Strömungsrichtung. Im Betrieb des Rotationszerstäubers 1 kann dann die Strömungsrichtung und die Strömungsgeschwindigkeit der resultierenden Lenkluftströmung variiert werden, indem der Lenkluftstrom durch die Lenkluftdüsen 13, 14 unabhängig voneinander eingestellt wird. Die beiden Lenkluftströme 11, 12 werden dann so eingestellt, dass unabhängig von dem verwendeten Lack und unabhängig von den Betriebsparametern (z.B. Glockentellerdrehzahl) des Rotationszerstäubers 1 stets die gewünschte Form und Breite des Sprühstrahls 4 eingestellt wird. Bei dieser Einstellung wird berücksichtigt, dass individuelle Lackparameter, wie beispielsweise Lackviskosität und Lackoberflächenspannung, entsprechend angepasste Betriebsparameter (z.B. Drehzahl) des Rotationszerstäubers 1 erfordern, um die individuell erforderlichen Tropfenspektren für einen optimalen Lackauftrag zu erreichen, so dass die Tropfenspektren entsprechend unterschiedliche kinetische Energien aufweisen.

Darüber hinaus ermöglicht der Rotationszerstäuber 1 noch eine Außenspülung durch einen Spülmittelstrom 15, der über die Außenfläche des Glockentellers 2 geleitet wird und diesen dadurch von möglicherweise anhaftenden Lackresten befreit. Eine derartige Außenspülung ist jedoch an sich aus dem Stand der Technik bekannt und muss deshalb nicht näher beschrieben werden.

Figur 2 zeigt eine Querschnittsansicht des kompletten Rotationszerstäubers 1 mit dem Glockenteller 2 und einem Befestigungszapfen 16 zur Befestigung des Rotationszerstäubers 1 an einer Roboterhandachse eines Lackierroboters, was an sich ebenfalls aus dem Stand der Technik bekannt ist und deshalb nicht näher beschrieben werden muss. Zur Vermeidung von Wiederholungen wird deshalb hinsichtlich der Beschreibung des Rotationszerstäubers 1 auf die Patentanmeldung EP 1 331 037 A2 verwiesen, deren Inhalt der vorliegenden Beschreibung in vollem Umfang dazuzurechnen ist.

Die Figuren 3A und 3B zeigen eine Frontansicht bzw. eine Querschnittsansicht des Lenkluftrings 10 in einer möglichen alternativen Ausführungsform. Zur Vermeidung von Wiederholungen wird deshalb im Wesentlichen auf die vorstehende Beschreibung verwiesen, wobei für entsprechende Einzelheiten im Folgenden dieselben Bezugszeichen verwendet werden.

Eine Besonderheit des Lenkluftrings 10 besteht in diesem Ausführungsbeispiel darin, dass die inneren Lenkluftdüsen 14 und die äußeren Lenkluftdüsen 13 den jeweiligen Lenkluftstrom jeweils achsparallel zu der Drehachse des Glockentellers 2 abgegeben.

Figur 4 zeigt ein weiteres Ausführungsbeispiel eines Lenkluftrings 10, das ebenfalls weitgehend mit den vorstehend beschriebenen Ausführungsbeispielen übereinstimmt, so dass zur Vermeidung von Wiederholungen wieder auf die vorstehende Beschreibung verwiesen wird, wobei für entsprechende Einzelheiten wieder dieselben Bezugszeichen wie zuvor verwendet werden.

Eine Besonderheit dieses Ausführungsbeispiels besteht darin, dass in dem Lenkluftring 10 auf einem vorgegebenen Durchmesser 17 jeweils paarweise die Lenkluftdüsen 13 für den einen Lenkluftstrom und die Lenkluftdüsen 14 für den anderen Lenkluftstrom angeordnet sind. Über den Umfang verteilt sind hierbei zahlreiche derartige Paare der Lenkluftdüsen 13, 14 angeordnet. Die aus den Lenkluftdüsen 13, 14 austretenden beiden Lenkluftströme können hierbei unabhängig voneinander gesteuert werden und überlagern sich zu einer resultierenden Lenkluftströmung mit einer bestimmten Strömungsrichtung und einer bestimmten Strömungsgeschwindigkeit.

Figur 5 zeigt ein weiteres, stark vereinfachtes Ausführungsbeispiel eines erfindungsgemäßen Rotationszerstäubers 1, das weitgehend mit den vorstehend beschriebenen Ausführungsbeispielen übereinstimmt, so dass zur Vermeidung von Wiederholungen auf die vorstehende Beschreibung verwiesen wird, wobei für entsprechende Einzelheiten im Folgenden dieselben Bezugszeichen verwendet werden.

Bei diesem Ausführungsbeispiel wird der innere Lenkluftstrom 11 achsparallel zur Rotationsachse des Glockentellers 2 abgegeben, wohingegen der Lenkluftstrom 12 in einem spitzen Winkel schräg nach außen abgegeben wird. Die beiden Lenkluftströme 11, 12 überlagern sich deshalb zu einer resultierenden Lenkluftströmung 18 mit einer bestimmten resultierenden Strömungsrichtung und einer entsprechenden Strömungsgeschwindigkeit. Die beiden Lenkluftströme 11, 12 können hierbei unabhängig voneinander eingestellt werden, um die Strömungsrichtung und die Strömungsgeschwindigkeit der resultierenden Lenkluftströmung 18 entsprechend den aktuellen Erfordernissen einzustellen.

Figur 6 zeigt in stark vereinfachter schematisierter Form ein Ausführungsbeispiel einer Beschichtungseinrichtung, die entsprechend der Erfindung die Einstellung der Lenkluftströme 11, 12 ermöglicht.

Zunächst weist die Beschichtungseinrichtung eine Lenkluftversorgung 19 auf, die den Rotationszerstäuber 1 mit dem Lenkluftstrom 11 versorgt, wobei die Lenkluftversorgung 19 von einer Steuereinheit 20 so angesteuert wird, dass die Lenkluftversorgung 19 einen vorgegebenen Lenkluftstrom Q_{LL1} abgibt.

Weiterhin weist die Beschichtungseinrichtung eine zweite Lenkluftversorgung 21 auf, die dem Rotationszerstäuber 1 den zweiten Lenkluftstrom 12 zuführt, wobei auch die Lenkluftversorgung 21 von der Steuereinheit 20 so angesteuert wird, dass der Rotationszerstäuber 1 einen vorgegebenen Lenkluftstrom Q_{LL2} abgibt.

Weiterhin weist die Beschichtungseinrichtung in herkömmlicher Weise eine Lackversorgung 22 auf, die den Rotationszerstäuber 1 mit einem vorgegebenen Lackstrom Q_{LACK} versorgt, wobei der gewünschte Lackstrom Q_{LACK} von einer Steuereinheit 23 vorgegeben wird.

Darüber hinaus weist die Beschichtungseinrichtung einen Hochspannungsgenerator 24 auf, der den Rotationszerstäuber 1 mit einer elektrostatischen Aufladungsspannung U versorgt, mit welcher der von dem Glockenteller 2 abgegebene Sprühstrahl 4 elektrostatisch aufgeladen wird. Die elektrostatische Aufladung des Sprühstrahls 4 ist aus dem Stand der Technik bekannt und muss deshalb nicht weiter beschrieben werden.

Ferner gibt die Steuereinheit 23 einen Drehzahlwert n an eine Turbinensteuerung 25 weiter, wobei die Turbinensteuerung 25 einen entsprechenden Turbinenluftstrom an den Rotationszerstäuber 1 abgibt, damit sich der Glockenteller 2 mit der gewünschten Drehzahl n dreht. Die Turbinensteuerung 25 beinhaltet hierbei eine Regelung mit einer Rückkopplung, da die IstDrehzahl ermittelt und zur Kontrolle und ggf. Anpassung der Drehzahl verwendet wird.

Die Steuereinheit 20 berechnet die beiden Lenkluftströme Q_{LL1}, Q_{LL2} in Abhängigkeit von mehreren Applikationsparametern, die teilweise Betriebsgrößen des Rotationszerstäubers sind und teilweise Eigenschaften des applizierten Lacks wiedergeben. So berücksichtigt die Steuereinheit 20 den applizierten Lackstrom Q_{LACK}, die elektrostatische Aufladungsspannung U und die Drehzahl n des Glockentellers 2 als Betriebsgrößen des Rotationszerstäubers 1.

Weiterhin berücksichtigt die Steuereinheit bei der Berechnung der Lenkluftströme Q_{LL1}, Q_{LL2} auch die Viskosität η, die Oberflächenspannung y und die Temperatur T des applizierten Lacks. Schließlich berücksichtigt die Steuereinheit 20 auch die Art des verwendeten Lacks (BC:Base Coat oder CC:Clear Coat) .

Bei der Berechnung der beiden Lenkluftströme Q_{LL1}, Q_{LL2} berücksichtigt die Steuereinheit, dass sich in Abhängigkeit von den einzelnen Applikationsparametern unterschiedliche Tropfenspektren in den applizierten Sprühstrahl 4 ausbilden, die entsprechend unterschiedliche kinetische Energien aufweisen, so dass die beiden Lenkluftströme 11, 12 entsprechend angepasst ausgerichtet bzw. bemessen sein müssen.

Darüber hinaus weist die Beschichtungseinrichtung einen mehrachsigen Lackierroboter 26 auf, der von einer Robotersteuerung 27 angesteuert wird und den Rotationszerstäuber 1 führt, so dass der Rotationszerstäuber 1 auf die zu beschichtende Bauteile Beschichtungsmittelbahnen 28 aufträgt, die parallel nebeneinander liegen, wie in den Figuren 7A und 7B dargestellt ist.

Die benachbarten Beschichtungsmittelbahnen 28 weisen zwischen ihren Mittelachsen jeweils einen bestimmten Bahnabstand d und eine bestimmte Bahnbreite b_{B} auf, woraus sich eine bestimmte Bahnüberlappung b_{Ü} ergibt.

Aus einem Vergleich der Figuren 7A und 7B ist ersichtlich, dass die Bahnbreite b_{B} schwanken kann, was auf Schwankungen der Sprühstrahlbreite zurückzuführen ist, wobei die Schwankungen der Sprühstrahlbreite wiederum durch Änderungen der Applikationsparameter verursacht werden.

Bei einem konstanten Bahnabstand d führen die Schwankungen der Bahnbreite b_{B} jedoch zu unerwünschten Schwankungen der Bahnüberlappung b_{Ü}. Im Extremfall kann eine Verringerung der Bahnbreite b_{B} sogar dazu führen, dass die Bahnüberlappung b_{Ü} negativ wird, so dass die benachbarten Beschichtungsmittelbahnen 28 nicht mehr lückenlos aneinander grenzen.

Die Beschichtungseinrichtung ermöglicht deshalb auch eine andere Variante zur Berücksichtigung von Schwankungen der Applikationsparameter. In dieser Variante der Erfindung wird die Sprühstrahlbreite nicht auf einen konstanten, vorgegebenen Wert gesteuert, wobei die Steuerung Schwankungen der Applikationsparameter berücksichtigt. Stattdessen ist in dieser Variante vorgesehen, dass Schwankungen der Sprühstrahlbreite zugelassen und kompensiert werden, indem der Bahnabstand d entsprechend angepasst wird.

Die Beschichtungseinrichtung weist hierzu eine Steuereinheit 29 auf, die eingangsseitig die Applikationsparameter η, γ. T, BC/CC, Q_{LACK}, n, U aufnimmt, wobei die Applikationsparameter η, γ, T, BC/CC, Q_{LACK}, n, U im regelungstechnischen Sinne Störgrößen sind, da Schwankungen der Applikationsparameter η, y, T, BC/CC, Q_{LACK}, n, U die Bahnüberlappung b_{Ü} beeinflussen, wenn der Bahnabstand d konstant gehalten wird.

Die Steuereinheit 29 steuert deshalb die Bahnüberlappung b_{Ü} auf einen vorgegebenen konstanten Wert, indem die Steuereinheit 29 den Bahnabstand d entsprechend einstellt und damit die Robotersteuerung 27 entsprechend ansteuert.

Falls beispielsweise die Sprühstrahlbreite aufgrund von Schwankungen der Applikationsparameter (z.B. Lackviskosität, Lacktemperatur, Zerstäuberdrehzahl, etc.) abnimmt, so wird der Bahnabstand d entsprechend verringert, damit die gewünschte Bahnüberlappung b_{Ü} erhalten bleibt.

Falls dagegen die Sprühstrahlbreite aufgrund von Schwankungen der Applikationsparameter (z.B. Lackviskosität, Lacktemperatur, Zerstäuberdrehzahl, etc.) zunimmt, so wird der Bahnabstand d entsprechend vergrößert, um die gewünschte Bahnüberlappung b_{Ü} zu erhalten.

Darüber hinaus steuert die Steuereinheit 29 die Schichtdicke auf einen vorgegebenen Wert, indem die Lackiergeschwindigkeit v in Abhängigkeit von den Applikationsparametern η, γ, T, BC/CC, Q_{LACK}, n, U eingestellt wird. Die Lackiergeschwindigkeit v ist hierbei die Vorschubgeschwindigkeit des Rotationszerstäubers 1 entlang den Beschichtungsmittelbahnen 28. Auf diese Weise wird die Schichtdicke unabhängig von Schwankungen der Applikationsparameter η, y, T, BC/CC, Q_{LACK}, n, U auf einem konstanten Wert gehalten, was zu einer guten Beschichtungsqualität beiträgt.

Der gewünschte Soll-Wert für die Sprühstrahlbreite hängt hierbei von der Art der Lackierung ab. Bei der Lackierung von Außenflächen ist in der Regel eine große Sprühstrahlbreite sinnvoll, damit großflächig lackiert werden kann. Bei der Innenlackierung und bei der Lackierung von kleinen Details ist dagegen eine keine Sprühstrahlbreite sinnvoll.

Die Erfindung ist nicht auf die vorstehend beschriebenen bevorzugten Ausführungsbeispiele beschränkt. Vielmehr ist eine Vielzahl von Varianten und Abwandlungen möglich, die von dem Erfindungsgedanken Gebrauch machen und deshalb in den durch die Ansprüche definierten Schutzbereich fallen.

### Bezugszeichenliste:

- 1: Rotationszerstäuber
- 2: Glockenteller
- 3: Absprühkante
- 4: Sprühstrahl
- 5: Farbrohr
- 6: Umlenkscheibe
- 7: Durchgangsbohrung
- 8, 9: Teilstrom
- 10: Lenkluftring
- 11: Lenkluftstrom
- 12: Lenkluftstrom
- 13: Lenkluftdüsen
- 14: Lenkluftdüsen
- 15: Spülmittelstrom
- 16: Befestigungszapfen
- 17: Durchmesser
- 18: Lenkluftströmung
- 19: Lenkluftversorgung
- 20: Steuereinheit
- 21: Lenkluftversorgung
- 22: Lackversorgung
- 23: Steuereinheit
- 24: Hochspannungsgenerator
- 25: Turbinensteuerung
- 26: Lackierroboter
- 27: Robotersteuerung
- 28: Beschichtungsmittelbahnen
- 29: Steuereinheit
- b_{B}: Bahnbreite
- b_{Ü}: Bahnüberlappung
- BC/CC: Basislack/Klarlack
- d: Bahnabstand
- n: Drehzahl des Rotationszerstäubers
- Q_{LACK}: Lackstrom
- Q_{LL1}: Erster Lenkluftstrom
- Q_{LL2}: Zweiter Lenkluftstrom
- T: Lacktemperatur
- U: Aufladespannung der Rotationszerstäubers
- v: Lackiergeschwindigkeit
- η: Viskosität
- y: Oberflächenspannung

## Patentansprüche

1. Betriebsverfahren für einen Zerstäuber (1) zur Beschichtung von Bauteilen, insbesondere von Kraftfahrzeugkarosserieteilen, mit den folgenden Schritten:
a) Vorgabe einer gewünschten Sprühstrahlbreite und/oder einer gewünschten Bahnüberlappung (b_{Ü}) zwischen benachbarten Beschichtungsmittelbahnen (28),
b) Applikation eines Sprühstrahls (4) eines Beschichtungsmittels durch den Zerstäuber (1),
c) Ermittlung mindestens eines Applikationsparameters (η, y, T, BC/CC, Q_{LACK}, n, U), der eine Eigenschaft (η, γ, T, BC/CC) des applizierten Beschichtungsmittels oder eine Betriebsgröße (Q_{LACK}, n, U) des Zerstäubers (1) wiedergibt,
d) Abgabe eines ersten Lenkluftstroms (11) zur Formung des Sprühstrahls (4), und/oder
e) Aufbringen von parallel nebeneinander liegenden Beschichtungsmittelbahnen (28) auf die Bauteile, wobei die benachbarten Beschichtungsmittelbahnen (28) einen bestimmten Bahnabstand (d) zwischen ihren Mittelachsen aufweisen,
**gekennzeichnet durch** folgende Schritte:
f) Steuerung der tatsächlichen Sprühstrahlbreite auf die vorgegebene gewünschte Sprühstrahlbreite **durch** eine Einstellung des ersten Lenkluftstroms in Abhängigkeit von dem ermittelten Applikationsparameter (η, γ, T, BC/CC, Q_{LACK}, n, U), und/oder
g) Steuerung der tatsächlichen Bahnüberlappung auf die vorgegebene gewünschte Bahnüberlappung (b_{Ü}) **durch** eine Einstellung des Bahnabstands (d) und/oder **durch** eine Einstellung der Lackiergeschwindigkeit in Abhängigkeit von dem Applikationsparameter (η, γ, T, BC/CC, Q_{LACK}, n, U) .

2. Beschichtungsverfahren nach Anspruch 1, **gekennzeichnet durch** folgende Schritte:
a) Auftragen der Beschichtungsmittelbahnen (28) mit einer bestimmten Lackiergeschwindigkeit (v), wobei die Lackiergeschwindigkeit (v) die Vorschubgeschwindigkeit des Zerstäubers (1) in Bahnrichtung wiedergibt, und
b) Beeinflussung der Lackiergeschwindigkeit (v) in Abhängigkeit von dem ermittelten Applikationsparameter (η, γ, T, BC/CC, Q_{LACK}, n, U) .

3. Beschichtungsverfahren nach Anspruch 2,
**gekennzeichnet durch** folgende Schritte:
a) Vorgabe einer gewünschten Schichtdicke für die Beschichtungsmittelbahnen (28),
b) Steuerung der tatsächlichen Schichtdicke auf die vorgegebene gewünschte Schichtdicke **durch** eine Einstellung der Lackiergeschwindigkeit (v) in Abhängigkeit von dem Applikationsparameter (η, γ, T, BC/CC, Q_{LACK}, n, U) .

4. Beschichtungsverfahren nach einem der vorhergehenden Ansprüche, **gekennzeichnet durch** folgende Schritte:
a) Abgabe eines zusätzlichen zweiten Lenkluftstroms (12) zur Formung des Sprühstrahls (4), und
b) Beeinflussung auch des zweiten Lenkluftstroms (12) in Abhängigkeit von dem Applikationsparameter (η, γ, T, BC/CC, Q_{LACK}, n, U) zur Steuerung der Sprühstrahlbreite.

5. Beschichtungsverfahren nach Anspruch 4, **dadurch gekennzeichnet,**
a) **dass** der erste Lenkluftstrom (11) in eine andere Richtung abgegeben wird als der zweite Lenkluftstrom (12), und/oder
b) **dass** sich der erste Lenkluftstrom (11) mit dem zweiten Lenkluftstrom (12) zu einer resultierenden Lenkluftströmung (18) überlagert, und
c) **dass** der erste Lenkluftstrom (11) und der zweite Lenkluftstrom (12) in Abhängigkeit von dem Applikationsparameter (η, γ, T, BC/CC, Q_{LACK}, n, U) so beeinflusst werden, dass sich die Richtung der resultierenden Lenkluftströmung (18) ändert.

6. Betriebsverfahren nach einem der vorhergehenden Ansprüche, **dadurch gekennzeichnet, dass** der Applikationsparameter (η, γ, T, BC/CC, Q_{LACK}, n, U) eine der folgenden Größen ist:
a) Viskosität (η) des applizierten Beschichtungsmittels,
b) Oberflächenspannung (γ) des applizierten Beschichtungsmittels,
c) Drehzahl (n) des Zerstäubers (1),
d) Elektrische Spannung (U) einer elektrostatischen Aufladung des Beschichtungsmittels,
e) Temperatur (T) des applizierten Beschichtungsmittels,
f) Umgebungstemperatur,
g) Luftfeuchtigkeit,
h) Beschichtungsmittelstrom (Q_{LACK}),
i) Typ (BC/CC) des applizierten Beschichtungsmittels.

7. Betriebsverfahren nach einem der vorhergehenden Ansprüche, **dadurch gekennzeichnet, dass** der erste Lenkluftstrom (11) und der zweite Lenkluftstrom (12)
a) von einer gemeinsamen Luftversorgung mit Lenkluft gespeist werden, oder
b) von jeweils einer eigenen Luftversorgung (19, 21) gespeist werden.

8. Betriebsverfahren nach einem der vorhergehenden Ansprüche, **dadurch gekennzeichnet, dass** die Beeinflussung des ersten Lenkluftstroms (11) und/oder des zweiten Lenkluftstroms (12) und/oder des Bahnabstands (d) automatisch in Abhängigkeit von dem Applikationsparameter (η, γ, T, BC/CC, Q_{LACK}, n, U) erfolgt.

9. Beschichtungseinrichtung zur Beschichtung von Bauteilen mit einem Beschichtungsmittel, insbesondere zur Lackierung von Kraftfahrzeugkarosserieteilen, mit
a) einem Zerstäuber (1) zur Applikation eines Sprühstrahls (4) des Beschichtungsmittels auf das zu beschichtende Bauteil,
b) einer Steuereinrichtung (20, 23, 29) zur Ansteuerung des Zerstäubers (1),
c) einer ersten Lenkluftdüsenanordnung (14) zur Abgabe eines ersten Lenkluftstroms (11) zur Formung des Sprühstrahls (4), und/oder
d) einem Lackierroboter (26) zur beweglichen Führung des Zerstäubers (1), wobei der Zerstäuber (1) Beschichtungsmittelbahnen (28) mit einem bestimmten Bahnabstand (d) und einer bestimmten Bahnüberlappung (b_{Ü}) zwischen den benachbarten Beschichtungsmittelbahnen (28) parallel nebeneinander auf die Bauteile aufträgt,
**dadurch gekennzeichnet,**
e) dass die Steuereinrichtung (20; 23) die tatsächliche Sprühstrahlbreite durch eine Einstellung des ersten Lenkluftstroms in Abhängigkeit von dem Applikationsparameter (η, γ, T, BC/CC, Q_{LACK}, n, U) auf eine vorgegebene Sprühstrahlbreite steuert, und/oder
f) dass die Steuereinrichtung (29) die tatsächliche Bahnüberlappung (b_{Ü}) durch eine Einstellung des Bahnabstands (d) in Abhängigkeit von dem Applikationsparameter (η, γ, T, BC/CC, Q_{LACK}, n, U) auf eine vorgegebene Bahnüberlappung (b_{Ü}) steuert.

10. Beschichtungseinrichtung nach Anspruch 9,
**dadurch gekennzeichnet**
a) **dass** eine zweite Lenkluftdüsenanordnung (13) vorgesehen ist zur Abgabe eines zweiten Lenkluftstroms (12) zur Formung des Sprühstrahls (4), wobei die Steuereinrichtung (20) auch den zweiten Lenkluftstrom (12) in Abhängigkeit von dem Applikationsparameter (η, γ, T, BC/CC, Q_{LACK}, n, U) beeinflusst, um die Sprühstrahlbreite zu steuern, und/oder
b) **dass** die erste Lenkluftdüsenanordnung (14) einerseits und die zweite Lenkluftdüsenanordnung (13) andererseits die Lenkluftströme (11, 12) in unterschiedliche Richtung abgeben.

11. Beschichtungseinrichtung nach Anspruch 10,
**dadurch gekennzeichnet, dass**
a) sich der erste Lenkluftstrom (11) mit dem zweiten Lenkluftstrom (12) zu einer resultierenden Lenkluftströmung (18) überlagert, und
b) die Steuereinrichtung (20) den erste Lenkluftstrom (11) und den zweiten Lenkluftstrom (12) in Abhängigkeit von dem Applikationsparameter (η, γ, T, BC/CC, Q_{LACK}, n, U) so beeinflusst, dass sich die Richtung der resultierenden Lenkluftströmung (18) entsprechend dem Applikationsparameter (η, γ, T, BC/CC, Q_{LACK}, n, U) ändert.

12. Beschichtungseinrichtung nach einem der Ansprüche 10 bis 11, **gekennzeichnet durch**
a) eine gemeinsame Luftversorgung zur Zuführung der beiden Lenkluftströme, oder
b) jeweils eigene Luftversorgungen (19, 21) zur Zuführung der beiden Lenkluftströme (11, 12).

13. Beschichtungseinrichtung nach einem der Ansprüche 9 bis 12, **dadurch gekennzeichnet,**
a) **dass** die erste Lenkluftdüsenanordnung (14) und/oder die zweite Lenkluftdüsenanordnung (13) jeweils mehrere konzentrisch angeordnete Düsenöffnungen aufweisen, und/oder
b) **dass** die beiden Lenkluftdüsenanordnungen (13, 14) unterschiedliche Durchmesser aufweisen oder im Wesentlichen den gleichen Durchmesser aufweisen.

14. Beschichtungseinrichtung nach Anspruch 13, **dadurch gekennzeichnet, dass** über den Umfang verteilt abwechselnd Düsenöffnungen der ersten Lenkluftdüsenanordnung (14) und der zweiten Lenkluftdüsenanordnung (13) angeordnet sind.

15. Beschichtungseinrichtung nach einem der Ansprüche 9 bis 14, **dadurch gekennzeichnet,**
a) **dass** die Düsenöffnungen der ersten Lenkluftdüsenanordnung (14) einen Drall in Umfangsrichtung aufweisen, während die Düsenöffnungen der zweiten Lenkluftdüsenanordnung (13) keinen Drall in Umfangsrichtung aufweisen, und/oder
b) **dass** die mit einem Drall in Umfangsrichtung versehenen Düsenöffnungen einen Drallwinkel zwischen 30° und 75° aufweisen.

## Claims

1. An operating method for an atomiser (1) for the coating of components, particularly of vehicle body parts, with the following steps:
a) Presetting of a desired spray jet width and/or a desired path overlapping (b_{Ü}) between adjacent coating agent paths (28),
b) Application of a spray jet (4) of a coating agent through the atomiser (1),
c) Determination of at least one application parameter (η, γ, T, BC/CC, Q_{Lack}, n, U) which reproduces a characteristic (η, γ, T, BC/CC) of the applied coating agent or an operating variable (Q_{Lack}, n, U) of the atomiser (1),
d) Discharge of a first guide air flow (11) for the formation of the spray jet (4), and/or
e) Depositing of coating agent paths (28), lying parallel next to one another, onto components wherein the adjacent coating agent paths (28) have a certain path spacing (d) between their central axes,
**characterised by** the following steps:
f) Control of the actual spray jet width to the preset and desired spray jet width by adjusting the first guide air flow depending on the determined application parameter (η, γ, T, BC/CC, Q_{Lack}, n, U), and/or
g) Control of the actual path overlapping to the preset and desired path overlapping (b_{Ü}) by adjusting the path spacing (d) and/or by adjusting the painting speed depending on the application parameter (η, γ, T, BC/CC, Q_{Lack}, n, U) .

2. A coating method according to Claim 1, **characterised by** the following steps:
a) Depositing of the coating agent paths (28) with a certain painting velocity (v), wherein the painting velocity (v) reproduces the forward feed velocity of the atomiser (1) in the path direction, and
b) Influencing of the painting velocity (v) depending on the determined application parameter (η, γ, T, BC/CC, Q_{Lack}, n, U) .

3. The coating method according to Claim 2, **characterised by** the following steps:
a) Presetting a desired layer thickness for the coating agent paths (28),
b) Control of the actual layer thickness to the preset and desired layer thickness by adjusting the painting velocity (v) depending on the application parameter (η, γ, T, BC/CC, Q_{Lack}, n, U) .

4. The coating method according to any one of the preceding Claims, **characterised by** the following steps:
a) Discharge of an additional second guide air flow (12) for the formation of the spray jet (4), and
b) Influencing also of the second guide air flow (12) depending on the application parameter (η, γ, T, BC/CC, Q_{Lack}, n, U) for the control of the spray jet width.

5. The coating method according to Claim 4,
**characterised in that**
a) the first guide air flow (11) is discharged into another direction than the second guide air flow (12), and/or
b) the first guide air flow (11) superimposes with the second guide air flow (12) to a resulting guide air stream (18), and
c) the first guide air flow (11) and the second guide air flow (12) are influenced depending on the application parameter (η, γ, T, BC/CC, Q_{Lack}, n, U) in such a way that the direction of the resulting guide air stream (18) changes.

6. An operating method according to any one of the preceding Claims, **characterised in that** the application parameter (η, γ, T, BC/CC, Q_{Lack}, n, U) is one of the following variables:
a) Viscosity (η) of the applied coating agent,
b) Surface tension (γ) of the applied coating agent,
c) Rotation speed (n) of the atomiser (1),
d) Electric voltage (U) of an electrostatic charging of the coating agent,
e) Temperature (T) of the applied coating agent,
f) Ambient temperature,
g) Air humidity,
h) Coating agent flow (Q_{Lack}),
i) Type (BC/CC) of the applied coating agent.

7. The operating method according to any one of the preceding Claims, **characterised in that** the first guide air flow (11) and the second guide air flow (12)
a) are supplied with guide air from a common air supply, or
b) are each supplied from an own air supply (19, 21) in each case.

8. The operating method according to any one of the preceding Claims, **characterised in that** the influencing of the first guide air flow (11) and/or the second guide air flow (12) and/or the path spacing (d) automatically takes place depending on the application parameter (η, γ, T, BC/CC, Q_{Lack}, n, U) .

9. A coating apparatus for the coating of components with a coating material, particularly for the painting of vehicle body parts, with
a) an atomiser (1) for the application of a spray jet (4) of the coating agent onto the component to be coated,
b) a control apparatus (20, 23, 29) for the activation of the atomiser (1),
c) a first guide air nozzle arrangement (14) for the discharge of a first guide air flow (11) for the formation of the spray jet (4) and/or
d) a painting robot (26) for the mobile conducting of the atomiser (1), wherein the atomiser (1) deposits coating agent paths (28) parallel to each other side-by-side with a certain path spacing (d) and a certain path overlapping (b_{Ü}) between the adjacent coating agent paths (28) onto the components,
**characterised in that**
e) the control apparatus (20; 23) controls the actual spray jet width to a preset spray jet width by adjusting the first guide air flow depending on the application parameter (η, γ, T, BC/CC, Q_{Lack}, n, U), and/or
f) the control apparatus (29) controls the actual path overlapping (b_{Ü}) to a preset path overlapping (b_{Ü}) by adjusting the path spacing (d) depending on the application parameter (η, γ, T, BC/CC, Q_{Lack}, n, U) .

10. The coating apparatus according to Claim 9,
**characterised in that**
a) a second guide air nozzle arrangement (13) is provided for discharging a second guide air flow (12) for the formation of a spray jet (4), wherein the control apparatus (20) also influences the second guide air flow (12) depending on the application parameter (η, γ, T, BC/CC, Q_{Lack}, n, U) in order to control the spray jet width, and/or
b) the first guide air nozzle arrangement (14), on the one hand, and the second guide air nozzle arrangement (13), on the other hand, discharge the guide air flows (11, 12) in different directions.

11. The coating apparatus according to Claim 10, **characterised in that**
a) the first guide air flow (11) superimposes with the second guide air flow (12) to a resulting guide air stream (18), and
b) the control apparatus (20) influences the first guide air flow (11) and the second guided air flow (12) depending on the application parameter (η, γ, T, BC/CC, Q_{Lack}, n, U) in such a way that the direction of the resulting guide air stream (18) changes according to the application parameter (η, γ, T, BC/CC, Q_{Lack}, n, U) .

12. The coating apparatus according to any one of the claims 10 to 11, **characterised by**
a) a common air supply for the supply of the two guide air flows, or
b) in each case, own air supplies (19, 21) for supplying the two guide air flows (11, 12).

13. The coating apparatus according to any one of the Claims 9 to 12, **characterised in that**
a) the first guide air nozzle arrangement (14) and/or the second guide air nozzle arrangement (13) have, in each case, several concentrically arranged nozzle openings, and/or
b) the two guide air nozzle arrangements (13, 14) have different diameters or essentially the same diameter.

14. The coating apparatus according to Claim 13, **characterised in that** alternating nozzle openings of the first guide air nozzle arrangement (14) and the second guide air nozzle arrangement (13) are in a distributed arrangement over the periphery.

15. The coating apparatus according to any one of the Claims 9 to 14, **characterised in that**
a) the nozzle openings of the first guide air nozzle arrangement (14) have a twist in the peripheral direction, while the nozzle openings of the second guide air nozzle arrangement (13) have no twist in the peripheral direction, and/or
b) the nozzle openings with a twist in the peripheral direction have a twist angle of between 30° and 75°.

## Revendications

1. Procédé d'exploitation d'un pulvérisateur (1) pour le revêtement de composants, plus particulièrement de parties de carrosseries de véhicules à moteurs, avec les étapes suivantes :
a) indication d'une largeur de jet de pulvérisation souhaité et/ou d'une superposition de bande souhaitée (b_{Ü}) entre des bandes centrales de revêtement (28) adjacentes,
b) application d'un jet de pulvérisation (4) d'un produit de revêtement par le pulvérisateur (1),
c) détermination d'au moins un paramètre d'application (η, γ, T, BC/CC, Q_{LACK}, n, U) qui représente une propriété (η, γ, T, BC/CC) du produit de revêtement appliqué ou une valeur de fonctionnement (Q_{LACK}, n, U) du pulvérisateur (1),
d) émission d'un premier flux d'air de guidage (11) pour la formation du jet de pulvérisation (4) et/ou
e) application de bandes centrales de revêtement (28) parallèles sur les composants, des bandes centrales de revêtement (28) adjacentes présentant une distance (d) déterminée entre leurs axes centraux,
**caractérisé par** les étapes suivantes :
f) contrôle de la largeur effective du jet de pulvérisation à la largeur de jet de pulvérisation prédéterminé souhaité grâce à un réglage du premier flux d'air de guidage en fonction des paramètres d'application (η, γ, T, BC/CC, Q_{LACK}, n, U) déterminés et/ou
g) contrôle de la superposition des bandes à la superposition de bandes (b_{Ü}) prédéterminés souhaités grâce à un réglage de la distance entre les bandes (d) et/ou grâce à un réglage de la vitesse de peinture en fonction du paramètre d'application (η, γ, T, BC/CC, Q_{LACK}, n, U).

2. Procédé de revêtement selon la revendication 1, **caractérisé par** les étapes suivantes :
a) application des bandes centrales de revêtement (28) avec une vitesse de peinture (v) déterminée, la vitesse de peinture (v) déterminée représentant la vitesse d'avance du pulvérisateur (1) dans la direction des bandes, et
b) contrôle de la vitesse de peinture (v) en fonction du paramètre d'application (η, γ, T, BC/CC, Q_{LACK}, n, U) déterminé.

3. Procédé de revêtement selon la revendication 2, **caractérisé par** les étapes suivantes :
a) indication d'une épaisseur de couche souhaitée pour les bandes centrales de revêtement (28),
b) contrôle de l'épaisseur de couche effective à l'épaisseur de couche prédéterminée souhaitée grâce à un réglage de la vitesse de peinture (v) en fonction du paramètre d'application (η, γ, T, BC/CC, Q_{LACK}, n, U).

4. Procédé de revêtement selon l'une des revendications précédentes, **caractérisé par** les étapes suivantes :
a) émission d'un deuxième flux d'air de guidage (12) supplémentaire pour la formation du jet de pulvérisation (4) et
b) contrôle également du deuxième flux d'air de guidage (12) en fonction du paramètre d'application (η, γ, T, BC/CC, Q_{LACK}, n, U) pour le contrôle de la largeur du jet de pulvérisation.

5. Procédé de revêtement selon la revendication 4, **caractérisé en ce que**
a) le premier flux d'air de guidage (11) est émis dans une direction différente du deuxième flux d'air de guidage (12) et/ou
b) le premier flux d'air de guidage (11) se superpose avec le deuxième flux d'air de guidage (12) afin d'obtenir un écoulement d'air de guidage résultant (18) et
c) le premier flux d'air de guidage (11) et le deuxième flux d'air de guidage (12) sont contrôlés en fonction du paramètre d'application (η, γ, T, BC/CC, Q_{LACK}, n, U) de façon à ce que la direction de l'écoulement d'air de guidage résultant (18) varie.

6. Procédé d'exploitation selon l'une des revendications précédentes, **caractérisé en ce que** le paramètre d'application (η, γ, T, BC/CC, Q_{LACK}, n, U) est une des grandeurs suivantes :
a) viscosité (η) du produit de revêtement appliqué,
b) tension de surface (γ) du produit de revêtement appliqué,
c) vitesse de rotation (n) du pulvérisateur (1),
d) tension électrique (U) d'une charge électrostatique du produit de revêtement,
e) température (T) du produit de revêtement appliqué,
f) température ambiante,
g) humidité de l'air,
h) débit de produit de revêtement (Q_{LACK}),
i) type (BC/CC) de produit de revêtement appliqué.

7. Procédé d'exploitation selon l'une des revendications précédentes, **caractérisé en ce que** le premier flux d'air de guidage (11) et le deuxième flux d'air de guidage (12)
a) sont alimentés en air de guidage par une alimentation d'air commune ou
b) sont alimentés chacun par leur propre alimentation d'air (19, 21).

8. Procédé d'exploitation selon l'une des revendications précédentes, **caractérisé en ce que** le contrôle du premier flux d'air de guidage (11) et/ou du deuxième flux d'air de guidage (12) et/ou de la distance entre les bandes (d) a lieu automatiquement en fonction du paramètre d'application (η, γ, T, BC/CC, Q_{LACK}, n, U).

9. Dispositif de revêtement pour le revêtement de composants avec un produit de revêtement, plus particulièrement pour la peinture de parties de carrosseries de véhicules à moteurs, avec
a) un pulvérisateur (1) pour l'application d'un jet de pulvérisation (4) du produit de revêtement sur le composant à revêtir,
b) un dispositif de commande (20, 23, 29) pour la commande du pulvérisateur (1),
c) un premier dispositif à buse d'air de guidage (14) pour l'émission d'un premier flux d'air de guidage (11) pour la formation du jet de pulvérisation (4) et/ou
d) un robot de peinture (26) pour le guidage mobile du pulvérisateur (1), le pulvérisateur (1) appliquant des bandes centrales de revêtement (28) avec une distance (d) déterminée entre les bandes et une superposition (b_{Ü}) déterminée entre les bandes centrales de revêtement (28) adjacentes parallèlement entre elles sur les composants,
**caractérisé en ce que**
e) le dispositif de commande (20 ; 23) contrôle la largeur de jet de pulvérisation effective grâce à un réglage du premier flux d'air de guidage en fonction du paramètre d'application (η, γ, T, BC/CC, Q_{LACK}, n, U) et/ou
f) le dispositif de commande (29) contrôle la superposition effective des bandes (b_{Ü}) grâce à un réglage de la distance entre les bandes (d) en fonction du paramètre d'application (η, γ, T, BC/CC, Q_{LACK}, n, U) à une superposition de bandes (b_{Ü}) prédéterminée.

10. Dispositif de revêtement selon la revendication 9, **caractérisé en ce que**
a) un deuxième dispositif à buse d'air de guidage (13) est prévu pour l'émission d'un deuxième flux d'air de guidage (12) pour la formation du jet de pulvérisation (4), le dispositif de commande (20) contrôlant également le deuxième flux d'air de guidage (12) en fonction du paramètre d'application (η, γ, T, BC/CC, Q_{LACK}, n, U) afin de contrôler la largeur du jet de pulvérisation et/ou
b) le premier dispositif à buse d'air de guidage (14) d'une part et le deuxième dispositif à buse d'air de guidage (13) d'autre part émettent les flux d'air de guidage (11, 12) dans des directions différentes.

11. Dispositif de revêtement selon la revendication 10, **caractérisé en ce que**
a) le premier flux d'air de guidage (11) se superpose avec le deuxième flux d'air de guidage (12) afin d'obtenir un écoulement d'air de guidage résultant (18) et
b) le dispositif de commande (20) contrôle le premier flux d'air de guidage (11) et le deuxième flux d'air de guidage (12) en fonction du paramètre d'application (η, γ, T, BC/CC, Q_{LACK}, n, U) de façon à ce que la direction de l'écoulement d'air de guidage résultant (18) varie en fonction du paramètre d'application (η, γ, T, BC/CC, Q_{LACK}, n, U).

12. Dispositif de revêtement selon l'une des revendications 10 à 11, **caractérisé par**
a) une alimentation d'air commune pour l'introduction des deux flux d'air de guidage ou
b) des alimentations d'air (19, 21) séparées pour l'introduction des deux flux d'air de guidage (11, 12).

13. Dispositif de revêtement selon l'une des revendications 9 à 12, **caractérisé en ce que**
a) le premier dispositif à buse d'air de guidage (14) et le deuxième dispositif à buse d'air de guidage (13) comprennent chacun plusieurs ouvertures de buses disposées de manière concentrique et/ou
b) les deux dispositifs à buses d'air de guidage (13, 14) présentent des diamètres différents ou présentent globalement le même diamètre.

14. Dispositif de revêtement selon la revendication 13, **caractérisé en ce que**, sont disposées, de manière répartie sur la circonférence, en alternance des ouvertures de buses du premier dispositif à buse d'air de guidage (14) et des ouvertures de buses du deuxième dispositif à buse d'air de guidage (13).

15. Dispositif de revêtement selon l'une des revendications 9 à 14, **caractérisé en ce que**
a) les ouvertures de buses du premier dispositif à buse d'air de guidage (14) présentent une torsion dans la direction de la circonférence tandis que les ouvertures de buses du deuxième dispositif à buse d'air de guidage (13) ne présentent aucune torsion dans la direction de la circonférence et/ou
b) les ouvertures de buses munies d'une torsion dans la direction de la circonférence présentent un angle de torsion entre 30° et 75°.
